# EUROPÄISCHE PATENTSCHRIFT

(11) **EP 0 377 618 B1**
(45) Veröffentlichungstag und Bekanntmachung des Hinweises auf die Patenterteilung: **03.02.1993**
(21) Anmeldenummer: 88907622.0
(22) Anmeldetag: 10.09.1988
(51) Int. Cl.: A61H 33/02

(54) **WHIRLPOOL-BADEWANNE**
WHIRPOOL BATH-TUB
BAIGNOIRE A TOURBILLONS

(30) Priorität: 16.09.1987 DE 3731084; 09.01.1988 DE 3800401
(43) Veröffentlichungstag der Anmeldung: 18.07.1990
(73) Patentinhaber: FRANZ KALDEWEI GMBH & CO., 59229 Ahlen (DE)
(72) Erfinder: MERSMANN, Heinz-Werner, D-4730 Ahlen (DE)
(74) Vertreter: Vogel, Georg
(86) Internationale Anmeldenummer: DE8800564
(87) Internationale Veröffentlichungsnummer: WO8902263

(56) Entgegenhaltungen:
- DE-A-22 095 07
- DE-A-29 193 13
- DE-U- 8 804 977

## Beschreibung

Die Erfindung betrifft eine Whirlpool-Badewanne nach dem ersten Teil von Anspruch 1.

Eine Whirlpool-Badewanne dieser Art is Allgemein auf dem Markt bekannt.

Eine weitere Whirlpool-Anlage ist aus der DE-A 22 09 507 bekannt. Bei dieser bekannten Whirlpool-Anlage sind die Einrichtungen zum Erzeugen der Wasser- und/oder Luftstrahlen in die Wand eines gemauerten Beckens eingebaut und weisen eine Pumpe zum Ansaugen von Wasser aus dem Wannenraum auf. Diese Pumpe ist ein kompaktes geschlossenes Bauteil, in dem nach dem Abschalten der Pumpe und Ablassen des Wassers aus der Badewanne Restwasser im Pumpengehäuse verbleibt, das die Bildung von Bakterienkulturen begünstigt. Die Whirlpool-Badewanne erfüllt daher nicht die an die Hygiene derartiger Einrichtungen gestellten Forderungen.

Eine prinzipiell ähnliche Whirlpool-Anlage wie gemäß der DE-A 22 09 507 ist auch in der US-A 3 874 374 beschrieben. In einem Wannenraum sind dabei mehrere Strahlköpfe angeordnet, die über ein Leitungssystem an eine gemeinsame Pumpe angeschlossen sind, die Wasser aus dem Wannenraum ansaugt und über die Strahlköpfe mit Luft angereicherte Wasserstrahlen erzeugt. Die Strahlköpfe weisen ein im Querschnitt konisch geformtes, am Wannenrand befestigtes topfartiges Teil mit einem halbkugelförmigen Abschnitt auf, der in das Wasserzuführrohr übergeht, sowie eine konisch geformte Düse. Auch bei dieser Anlage verbleibt Restwasser in dem System, und zwar bereits unmittelbar im Einlaßbereich der Düse, wodurch die Gefahr ungenügender Hygiene begründet ist.

Es ist daher Aufgabe der Erfindung, für eine Whirlpool-Badewanne der eingangs erwähnten Art eine Einrichtung zum Erzeugen von Wasser- und/oder Luftstrahlen zu schaffen, in der nach ihrem Abschalten und Ablassen des Wassers aus der Badewanne kein Restwasser zurückbleibt.

Diese Aufgabe wird nach der Erfindung dadurch gelöst, daß der Flügel oder die Schraube in einem kegelstumpfartigen Arbeitsraum angeordnet ist, der zur Außenseite der Wannenwand hin wasserdicht abgeschlossen und zum Wannenraum hin mittels eines Düsen-Kappenteils, welches die Ansaugöffnungen und die Düsen-Austrittsöffnung aufweist, abgedeckt ist, so daß sich jede Einrichtung beim Ablauf des Wassers aus dem Wannenraum selbständig vollständig zum Wannenraum hin entleert.

Bei dieser Ausgestaltung erhält jede Stelle, an der ein Wasser- und /oder Luftstrahl dem Wannenraum zugeführt werden soll, eine individuelle Einrichtung zum Erzeugen des Strahles, die dann einzeln ein- und ausschaltbar sowie regelbar ist. Unter der eingebauten Badewanne befinden sich keine wasserführenden Teile mehr. Alle wasserführenden Teile sind leicht zugänglich. Die individuellen Einrichtungen zum Erzeugen des Strahles sind vom Wannenraum aus leicht ab- oder ausbaubar, so daß alle mit dem Wasser in Berührung kommenden Oberflächen leicht gereinigt werden können. Das Whirlsystem läßt sich dadurch hygienisch einwandfrei betreiben, da auch nach der Entleerung der Badewanne keine Restwassermenge in der Einrichtung des Whirlsystems verbleibt, da die Einrichtungen zur Außenseite der Wannenwand oder des Wannenbodens hin wasserdicht abgeschlossen und so ausgebildet sind, daß sie sich beim Ablauf des Wassers aus dem Wannenraum selbständig vollständig zum Wannenraum hin entleeren. Die individuellen Einrichtungen zum Erzeugen des Strahles lassen sich leicht mechanisch, elektrisch, pneumatisch oder hydraulisch antreiben, wobei bevorzugt der elektrische Antrieb gewählt wird, da dieser einen ungefährlichen Betrieb mit Kleinspannung ermöglicht und auf einfachste Weise auch geregelt werden kann.

Eine Einbauart ist dadurch gekennzeichnet, daß die Einrichtung jeweils in einen Gehäusetopf eingesetzt ist, der in einem Durchbruch der Wannenwand eingebaut ist, daß der Gehäusetopf zur Außenseite der Wannenwand hin wasserdicht abgeschlossen ist und daß die Düse den Gehäusetopf und die Einrichtung zum Wannenraum hin abschließt.

Zur Erzeugung eines Wasserstrahles ist nach einer Ausgestaltung vorgesehen, daß die Einrichtungen jeweils mittels eines Elektromotors antreibbar sind, der von dem Gehäusetopf aufgenommen ist und mit seiner Motorwelle die Schraube oder den Flügel in Drehbewegungen versetzt. Die Intensität des Wasserstrahles läßt sich dadurch leicht variieren, daß die Drehzahl des Elektromotors insbesondere durch Änderung der Speisespannung veränderbar ist.

Die Betriebsart des Whirlsystems läßt sich nach einer weiteren Ausgestaltung dadurch leicht verändern, daß die Elektromotoren der Einrichtungen von einem Steuergerät in gleichzeitiger und gleicher Art oder nach Art eines Programmes unterschiedlich und/oder zu verschiedenen Zeiten ansteuerbar sind. Auf diese Weise können die Düsen gleichzeitig oder zu verschiedenen Zeiten in gleicher oder unterschiedlicher Intensität betrieben werden, so daß die Körperbereiche des Badenden auch unterschiedlich massiert werden können.

Die Beimischung von Luft zu dem Wasserstrahl läßt sich dadurch erreichen, daß im Bereich der Düse Venturiöffnungen vorgesehen sind, die über dem maximalen Pegelstand der Badewanne mit der Außenatmosphäre in Verbindung stehen. Auf diese Weise ist auch sichergestellt, daß über die Venturiöffnungen bei ausgeschaltetem Whirlsystem kein Wasser aus der Badewanne abfließen kann.

Ist weiterhin vorgesehen, daß die den Venturiöffnungen der Düse zugeführte Luft über eine Heizeinrichtung und/oder einen Ozonerzeuger geleitet ist, die und/oder der zusammen mit den Einrichtungen ein- und ausschaltbar sind, dann kann die beigemischte Luft erwärmt und/oder mit Ozon angereichert werden.

Der wasserdichte Einbau des Gehäusetopfes in den Durchbruch der Wannenwand ist nach einer Ausgestaltung dadurch gelöst, daß der Gehäusetopf im Bereich seiner offenen Seite fest mit einem Gehäusering verbunden ist, der mit einem Flansch den Durchbruch in der Wannenwand übergreift, daß der Flansch zur Wannenwand hin mittels eines Dichtungsringes abgedichtet ist, daß der Gehäusering mittels einer Mutter unter Zwischenlage eines Dichtungsringes und einer Scheibe im Durchbruch der Wannenwand festgelegt ist und daß in die zentrische Aufnahme des Gehäuseringes mittels Dichtungsringe die Einrichtung abgedichtet eingesetzt ist.

Der abgedichtete Einbau einer als Turbine arbeitenden Einrichtung in den Gehäusetopf ist nach einer weiteren Ausgestaltung so vorgenommen, daß in den Gehäusering eine Ringaufnahme eingesetzt ist, daß in der Ringaufnahme der Düse zugekehrt die Schraube einer als Turbine ausgebildeten Einrichtung mittels einer Schraubenwelle drehbar gelagert ist, daß die Schraubenwelle mittels eines Dichtungspaketes in der Ringaufnahme abgedichtet ist, daß die Schraubenwelle der Düse abgekehrt drehfest mit der Motorwelle eines Elektromotors verbunden ist, daß der Elektromotor an einem Motorflansch befestigt ist, der der Düse abgekehrt mit der Ringaufnahme verbunden ist, daß sich der Elektromotor mittels eines Anschlußkontaktelementes an einem Verbindungskontaktelement auf der Innenseite des Bodens des Gehäusetopfes abstützt und daß das Verbindungskontaktelement mit einem durch eine Kabeleinführung eingeführten Anschlußkabel in Verbindung steht. Die Verbindung von Motorflansch und Ringaufnahme ist dabei so ausgebildet, daß der Motorflansch in eine Schraubhülse mit Innengewinde ausläuft, die auf ein Außengewinde eines Ansatzes der Ringaufnahme aufgeschraubt ist.

Um den für die Schraube nötigen Arbeitsraum zu schaffen, sieht eine Ausgestaltung vor, daß der Gehäusering und die Ringaufnahme im Anschluß an die Düse den kegelstumpfartigen Raum abgrenzen, in den die Schraube der Turbine ragt.

Für die Zufuhr der Luft zur Düse ist vorgesehen, daß in die an dem Gehäusering anliegende Außenseite der Ringaufnahme eine nutartige umlaufende Ringkammer eingebracht ist, daß in den Gehäusering radial verlaufend eine Schlauchtülle eingebracht ist, die mit der Ringkammer in Verbindung steht, daß in die Ringaufnahme um die Schraube gleichmäßig verteilt und parallel zur Schraubenwelle Luftzuführungshülsen eingebracht sind, die mit der Ringkammer in Verbindung stehen und zu den Venturiöffnungen in der Düse führen und daß die Düse mittels Schrauben über die Luftzuführungshülsen mit der Ringaufnahme verbunden ist.

Die Ausbildung der Düse ist so ausgeführt, daß die Düse ein hülsenartiges Mittelteil mit den Venturiöffnungen aufweist, dessen Durchmesser etwa dem Durchmesser der Schraube entspricht und daß ein mit radialen Schlitzen durchbrochenes Kappenteil der Düse den Flansch des Gehäuseteils umschließt und sich an diesem abstützt.

Ein Wasserabfluß aus der Badewanne über die Luftzuführungshülsen, die Ringkammer, die Schlauchtülle und den Luftschlauch wird dadurch verhindert, daß auf die Schlauchtülle ein Luftschlauch aufgeschoben ist, dessen Einlaßöffnung so auf der Außenseite der Badewanne festgelegt ist, daß sie über dem maximalen Pegelstand der Badewanne liegt.

Die Erwärmung und/oder die Anreicherung mit Ozon der zugeführten Luft kann dadurch erreicht werden, daß die Luftschläuche aller Einrichtungen miteinander verbunden sind und zu einer Heizeinrichtung und/oder einem Ozonerzeuger führen.

Der einfachste Betrieb des Whirlsystems ist dann gegeben, wenn die Ansteuerung der Einrichtungen zum Erzeugen des Strahles so vorgenommen wird, daß alle Anschlußkabel der Einrichtungen parallel geschaltet und mit einem Steuergerät zur Ein- und Ausschaltung sowie zur Regelung der Elektromotoren verbunden sind.

Eine große Variationsmöglichkeit im Betrieb des Whirlsystems ergibt sich nach einer weiteren Ausgestaltung dadurch, daß alle Anschlußkabel aller Einrichtungen zu einem Steuergerät geführt sind, das die Elektromotoren der Einrichtungen individuell nach einem vorwählbaren Programm ein- und ausschaltet sowie regelt. Das Steuergerät ist außerhalb der Badewanne angeordnet, so daß seine Bedienung leicht möglich ist.

Die Richtung des aus der Düse austretenden Strahles läßt sich dadurch verändern, daß das Mittelteil der Düse allseitig begrenzt verschwenkbar ist.

Damit der Elektromotor durch eindringende Feuchtigkeit nicht beschädigt oder zerstört werden kann, ist zusätzlich vorgesehen, daß im Gehäusetopf ein Feuchtigkeitsschalter untergebracht ist, der beim Eindringen von Feuchtigkeit in den Gehäusetopf anspricht und über eine Verbindungsleitung zum Steuergerät eine optische und/oder akustische Störmeldung auslöst.

Die Erfindung wird anhand eines in der Zeichnung im Schnitt dargestellten Ausführungsbeispiel näher erläutert . Die pro Düse vorgesehene Einrichtung ist dabei als Turbine ausgebildet, die einen Wasserstrahl erzeugt, dem im Bereich der Düse nach dem Venturiprinzip Luft beigemischt wird.

Der Schnitt zeigt einen Teil der Wannenwand 10 mit einem Durchbruch 11. Die Badewanne kann in bekannter Weise an verschiedenen Stellen der Wannenwand derartige Durchbrüche 11 aufweisen, in die in gleicher Weise eine Einrichtung 44 zum Erzeugen eines Wasserstrahles eingebaut ist. Der Gehäusetopf 43 ist an seiner offenen Seite mit dem Gehäusering 12 verbunden, der mit dem Flansch 13 den Durchbruch 11 überragt. An der Unterseite des Flansches 13 ist der Dichtungsring 14 eingesetzt, der zur Wannenwand 10 hin abdichtet. Der Gehäusering 12 ragt mit einem Außengewinde durch den Durchbruch 11. Die Mutter 26 ist unter Zwischenlage des Dichtungsringes 24 und der Scheibe 25 auf das Außengewinde des Gehäuseringes 12 aufgeschraubt, so daß der Gehäusetopf 43 wasserdicht den Durchbruch 11 verschließt. Die zentrische Aufnahme des Gehäuseringes 12 nimmt die Ringaufnahme 18 auf, wobei die Dichtungsringe 15 und 16 die aneinanderliegenden Flächen abdichten. Mit den Befestigungsschrauben 17 ist die Ringaufnahme 18 fest mit dem Gehäusering 12 verbunden. Die Ringaufnahme 18 nimmt die Schraubenwelle 20 drehbar gelagert und mittels des Dichtungspaketes 19 abgedichtet auf. Die Schraubenwelle 20 trägt die Schraube 23, die in dem Arbeitsraum untergebracht ist, der durch die kegelstumpfartige Aufnahme von Gehäusering 12 und Ringaufnahme 18 auf der der Düse 30 zugekehrten Seite gebildet ist. Die Schraubenwelle 20 ist mit der Gewindestiftschraube 21 drehfest auf der Motorwelle 22 des Elektromotors 38 befestigt. Der Elektromotor 38 ist mittels der Befestigungsschrauben 37 mit dem Motorflansch 36 fest verbunden. Der Motorflansch läuft in eine Hülse mit Innengewinde aus, mit der er auf den mit Außengewinde versehenen Ansatz der Ringaufnahme 18 aufgeschraubt ist, wie die Schraubverbindung 35 zeigt. Der Elektromotor 38 trägt auf der der Düse abgekehrten Stirnseite das Anschlußkontaktelement 39, das sich auf dem Verbindungskontaktelement 40 abstützt, welches auf der Innenseite des Bodens des Gehäusetopfes 43 angebracht ist. Die Kontakte des Verbindungskontaktelementes 40 stehen mit dem Anschlußkabel 42 in Verbindung, das mittels der Kabeleinführung 41 in den Gehäusetopf 43 eingeführt ist. In dem Gehäusetopf 43 kann zusätzlich ein Feuchtigkeitsschalter untergebracht sein, der auf eindringende Feuchtigkeit anspricht. Eine Verbindungsleitung, die ähnlich wie das Anschlußkabel 42 in den Gehäusetopf 43 eingeführt und mit dem Feuchtigkeitsschalter verbunden ist, führt zum Steuergerät, das beim Ansprechen des Feuchtigkeitsschalters eine optische und/oder akustische Störmeldung auslöst.

Die Düse 30 besteht aus dem hülsenförmigen Mittelteil, dessen Durchmesser etwa dem Durchmesser der Schraube 23 entspricht. Das mit radial verlaufenden Schlitzen versehene Kappenteil ist am Mittelteil angeformt und umschließt den Flansch 13 des Gehäuseringes 12. In dem Mittelteil sind über den Umfang verteilt die Venturiöffnungen 32 eingebracht, die in zur Vorderseite des Mittelteils geführte Nuten einmünden. Im Kappenteil der Düse 30 sind die Luftzuführungshülsen 29 festgelegt, wie die Befestigungsschrauben 31 zeigen. Die Luftzuführungshülsen 29 sind zu den Venturiöffnungen 32 hin offen. Die Luftzuführungshülsen 29 sind in der Ringaufnahme 18 festgelegt und stehen dabei mit der Ringkammer 34 in Verbindung. Die Ringkammer 34 ist in die Außenseite der Ringaufnahme 18 als umlaufende Nut eingebracht und wird durch die anliegende Wand des Gehäuseringes 12 vervollständigt. Die Dichtungsringe 15 und 16 dichten zu beiden Seiten der Ringkammer 34 ab. In den Gehäusering 12 ist radial die Schlauchtülle 27 eingebracht, die mit der Ringkammer 34 in Verbindung steht. Auf die Schlauchtülle 27 ist der Luftschlauch 28 aufgesteckt, der mit seiner Einlaßöffnung so hochgelegt und an der Außenseite der Badewanne befestigt wird, daß diese über dem maximalen Pegelstand der Badewanne liegt.

Wird der Elektromotor 38 eingeschaltet, dann führt die Schraube 23 Drehbewegungen aus. Dadurch wird durch die Schlitze im Kappenteil der Düse 30 Wasser angesaugt und als Strahl durch das Mittelteil ausgestoßen. Dabei wird aufgrund des Venturiprinzips über die Venturiöffnungen 32 Luft angesaugt und dem Wasserstrahl beigemischt. Es ist selbstverständlich, daß die Einrichtung 44 auch ohne Luftzuführungshülsen 29, Ringkammer 34 und Schlauchtülle 27 und ohne Venturiöffnungen 32 in der Düse 30 nur zur Erzeugung eines Wasserstrahles ausgelegt sein kann. Die Einrichtung 44 kann auch nur als Gebläse ausgebildet sein, das z.B. über ein Rückstromventil der Düse 30 einen Luftstrahl zuführt. Nach Abnahme der Düse 30 läßt sich die Einrichtung 44 leicht aus dem Gehäusetopf 43 entnehmen und eventuell austauschen. Auch die Reinigung der mit dem Wasser in Berührung kommenden Oberflächen ist nach Abnahme der Düse 30 leicht möglich.

Die Luftschläuche 28 aller Einrichtungen 44 lassen sich auch zu einer zentralen Heizeinrichtung und/oder einem Ozonerzeuger führen, so daß die zugeführte Luft erwärmt und/oder mit Ozon angereichert werden kann.

Über das Anschlußkabel 42 ist jeder Elektromotor 38 der Einrichtungen 44 individuell ein- und ausschaltbar sowie regelbar. Sind alle Anschlußkabel 42 parallelgeschaltet, dann werden alle Einrichtungen 44 gleichzeitig ein- und ausgeschaltet sowie geregelt, wobei z.B. die Änderung der Speisespannung zu einer Veränderung der Drehzahl des Elektromotors 38 führen kann.

Die Anschlußkabel 42 können aber auch individuell zum zentralen Steuergerät geführt werden und von dort individuell ein- und ausgeschaltet sowie geregelt werden. Dabei kann am Steuergerät ein Programm vorgewählt werden, das die Ein- und Ausschaltzeitpunkte der einzelnen Einrichtungen 44 sowie die Intensität des erzeugten Strahles vorgibt. Die Einrichtungen 44 mit Elektromotor 38 werden dabei mit einer ungefährlichen Kleinspannung betrieben, die aus Gründen der Regelbarkeit vorzugsweise als Gleichspannung gewählt wird.

## Patentansprüche

1. Whirlpool-Badewanne mit Einrichtungen (44) zum Erzeugen von Wasser- und/oder Luftstrahlen, die an mehreren Stellen der Wannenwand (10) dem Wannenraum zuführbar sind, bei der jeder dieser Stellen eine individuelle, antreibbare Einrichtung (44) zum Erzeugen eines Wasser- und/oder Luftstrahles zugeordnet ist, die jeweils mit einem Gehäuse versehen in einen Durchbruch der Wannenwand (10) eingebaut und von der Wannenaußenseite her mit Antriebsenergie beaufschlagbar ist, und bei der jede Einrichtung einen in Drehbewegungen versetzbaren Flügel oder eine Schraube (23) aufweist, der oder die über Ansaugöffnungen Wasser aus dem Wannenraum ansaugt und über eine Düsenöffnung wieder dem Wannenraum zuführt,
dadurch gekennzeichnet,
daß der Flügel oder die Schraube (23) in einem kegelstumpfartigen Raum angeordnet ist, der zur Außenseite der Wannenwand (10) hin wasserdicht abgeschlossen und zum Wannenraum hin mittels eines Düsen-Kappenteils, welches die Ansaugöffnungen und die Düsenöffnung (33) aufweist abgedeckt ist, so daß sich jede Einrichtung (44) beim Ablauf des Wassers aus dem Wannenraum selbständig vollständig zum Wannenraum hin entleert.

2. Whirlpool-Badewanne nach Anspruch 1,
dadurch gekennzeichnet,
daß die Einrichtungen (44) mechanisch, elektrisch, pneumatisch oder hydraulisch antreibbar sind.

3. Whirlpool-Badewanne nach Anspruch 1 oder 2,
dadurch gekennzeichnet,
daß jede Einrichtung (44) jeweils in einen Gehäusetopf (43) eingesetzt ist, der in einen Durchbruch (11) der Wannenwand (10) eingebaut ist,
daß die Einrichtung (44) jeweils mittels eines Elektromotors (38) antreibbar ist, der von dem Gehäusetopf (43) aufgenommen ist und mit seiner Motorwelle (22) den Flügel oder Schraube (23) in Drehbewegungen versetzt, daß der Gehäusetopf (43) im Bereich seiner offenen Seite fest mit einem Gehäusering (12) verbunden ist, der mit einem Flansch (13) den Durchbruch (11) der Wannenwand (10) übergreift,
daß der Flansch (13) zur Wannenwand (10) hin mittels eines Dichtungsringes (14) abgedichtet ist,
daß der Gehäusering (12) mittels einer Mutter (26) unter Zwischenlage eines Dichtungsringes (24) und einer Scheibe (25) im Durchbruch (11) der Wannenwand (10) festgelegt ist, und
daß in die zentrische Aufnahme des Gehäuseringes (12) die Einrichtung (44) mit dem Elektromotor (38) und dem Flügel oder der Schraube (23) mittels Dichtungsringe (15,16) abgedichtet eingesetzt ist.

4. Whirlpool-Badewanne nach Anspruch 3,
dadurch gekennzeichnet,
daß in den Gehäusering (12) eine Ringaufnahme (18) eingesetzt ist,
daß in der Ringaufnahme (18) der Düse (30) zugekehrt die Schraube (23) einer als Turbine ausgebildeten Einrichtung (44) mittels einer Schraubenwelle (20) drehbar gelagert ist,
daß die Schraubenwelle (20) mittels eines Dichtungspaketes (19) in der Ringaufnahme (18) abgedichtet ist,
daß die Schraubenwelle (20) der Düse (30) abgekehrt drehfest mit der Motorwelle (22) des Elektromotors (38) verbunden ist,
daß der Elektromotor (38) an einem Motorflansch (36) befestigt ist, der der Düse (30) abgekehrt mit der Ringaufnahme (18) verbunden ist,
daß sich der Elektromotor (38) mittels eines Anschlußkontaktelementes (39) an einem Verbindungskontaktelement (40) auf der Innenseite des Bodens des Gehäusetopfes (43) abstützt und daß das Verbindungskontaktelement (40) mit einem durch eine Kabeleinführung (41) eingeführten Anschlußkabel (42) in Verbindung steht.

5. Whirlpool-Badewanne nach Anspruch 3 oder 4,
dadurch gekennzeichnet,
daß der Motorflansch (36) in eine Schraubhülse mit Innengewinde ausläuft, die auf ein Außengewinde eines Ansatzes der Ringaufnahme (18) aufgeschraubt ist (35).

6. Whirlpool-Badewanne nach einem der Ansprüche 3 bis 5,
dadurch gekennzeichnet,
daß der Gehäusering (12) und die Ringaufnahme (18) im Anschluß an die Düse (30) den kegelstumpfartigen Raum abgrenzen, in den die Schraube (23) der Turbine ragt.

7. Whirlpool-Badewanne nach einem der Ansprüche 3 bis 6,
dadurch gekennzeichnet,
daß in die an dem Gehäusering (12) anliegende Außenseite der Ringaufnahme (18) eine nutartige umlaufende Ringkammer (34) eingebracht ist,
daß in den Gehäusering (12) radial verlaufend eine Schlauchtülle (27) eingebracht ist, die mit der Ringkammer (34) in Verbindung steht,
daß in die Ringaufnahme (18) um die Schraube (23) gleichmäßig verteilt und parallel zur Schraubenwelle (20) Luftzuführungshülsen (29) eingebracht sind, die mit der Ringkammer (34) in Verbindung stehen und zu den Venturiöffnungen (32) in der Düse (30) führen und
daß die Düse (30) mittels Schrauben (31) über die Luftzuführungshülsen (29) mit der Ringaufnahme (18) verbunden ist.

8. Whirlpool-Badewanne nach einem der Ansprüche 3 bis 7,
dadurch gekennzeichnet,
daß die Drehzahl des Elektromotors (38) insbesondere durch Änderung der Speisespannung veränderbar ist.

9. Whirlpool-Badewanne nach einem der Ansprüche 3 bis 8,
dadurch gekennzeichnet,
daß die Elektromotoren (38) der Einrichtungen (44) von einem Steuergerät in gleichzeitiger und gleicher Art oder nach Art eines Programmes unterschiedlich und/oder zu verschiedenen Zeiten ansteuerbar sind.

10. Whirlpool-Badewanne nach einem der Ansprüche 1 bis 9,
dadurch gekennzeichnet,
daß im Bereich der Düsenöffnung (33) der Düse (30) Venturiöffnungen (32) vorgesehen sind, die über dem maximalen Pegelstand der Badewanne mit der Außenatmosphäre in Verbindung stehen.

11. Whirlpool-Badewanne nach Anspruch 10,
dadurch gekennzeichnet,
daß die den Venturiöffnungen (32) der Düse (30) zugeführte Luft über eine Heizeinrichtung und/oder einen Ozonerzeuger geleitet ist, die und/oder der zusammen mit den Einrichtungen (44) ein- und ausschaltbar sind.

12. Whirlpool-Badewanne nach einem der Ansprüche 1 bis 11,
dadurch gekennzeichnet,
daß die Düse (30) ein hülsenartiges Mittelteil mit den Venturiöffnungen (32) aufweist, dessen Durchmesser etwa dem Durchmesser der Schraube (23) entspricht und
daß das mit radialen Schlitzen durchbrochene Kappenteil der Düse (30) den Flansch (13) des Gehäuseteils (12) umschließt und sich an diesem abstützt.

13. Whirlpool-Badewanne nach Anspruch 7,
dadurch gekennzeichnet,
daß auf die Schlauchtülle (27) ein Luftschlauch (28) aufgeschoben ist, dessen Einlaßöffnung so auf der Außenseite der Badewanne festgelegt ist, daß sie über dem maximalen Pegelstand der Badewanne liegt.

14. Whirlpool-Badewanne nach Anspruch 13,
dadurch gekennzeichnet,
daß die Luftschläuche (28) aller Einrichtungen (44) miteinander verbunden sind und zu einer Heizeinrichtung und/oder einem Ozonerzeuger führen.

15. Whirlpool-Badewanne nach Anspruch 4,
dadurch gekennzeichnet,
daß alle Anschlußkabel (42) der Einrichtungen parallel geschaltet und mit einem Steuergerät zur Ein- und Ausschaltung sowie zur Regelung der Elektromotoren (38) verbunden sind.

16. Whirlpool-Badewanne nach Anspruch 4,
dadurch gekennzeichnet,
daß alle Anschlußkabel (42) aller Einrichtungen (44) zu einem Steuergerät geführt sind, das die Elektromotoren (38) der Einrichtungen (44) individuell nach einem vorwählbaren Programm ein- und ausschaltet sowie regelt.

17. Whirlpool-Badewanne nach einem der Ansprüche 1 bis 16,
dadurch gekennzeichnet,
daß das Mittelteil der Düse (30) allseitig begrenzt verschwenkbar ist.

18. Whirlpool-Badewanne nach einem der Ansprüche 1 bis 17,
dadurch gekennzeichnet,
daß im Gehäusetopf (43) ein Feuchtigkeitsschalter untergebracht ist, der beim Eindringen von Feuchtigkeit in den Gehäusetopf (43) anspricht und über eine Verbindungsleitung zum Steuergerät eine optische und/oder akustische Störmeldung auslöst.

## Claims

1. Whirlpool bath-tub, including arrangements (44) for generating water and/or air jets, which can be supplied to the tub interior at a plurality of locations in the tub wall (10), wherein each of these locations has associated therewith an individual, drivable arrangement (44) for producing a water and/or air jet, which arrangement is provided with a housing, is incorporated into an opening in the tub wall (10) and can be actuated with driving energy from the outside of the tub, and wherein each arrangement has a vane, which can be set in rotational movement, or a propeller (23), which vane or propeller draws-off water from the tub interior via suction apertures and supplies it again to the tub interior via a nozzle aperture, characterised in that the vane or propeller (23) is disposed in a frustoconical chamber, which is sealed in a watertight manner towards the outside of the tub wall (10) and is covered, in a direction towards the tub interior, by means of a nozzle cap member, which is provided with the suction apertures and the nozzle aperture (33), so that each arrangement (44) is automatically emptied completely towards the tub interior when water drains from the tub interior.

2. Whirlpool bath-tub according to claim 1, characterised in that the arrangements (44) are drivable in a mechanical, electrical, pneumatic or hydraulic manner.

3. Whirlpool bath-tub according to claim 1 or 2, characterised in that each arrangement (44) is inserted into a housing casing (43), which is incorporated into an opening (11) in the tub wall (10), in that each arrangement is drivable by means of an electric motor (38), which is accommodated in the housing casing (43) and sets the vane or propeller (23) in rotational movement by its motor shaft (22), in that the housing casing (43), in the region of its open end, is securedly connected to a housing ring (12), which engages over the opening (11) in the tub wall (10) with a flange (13), in that the flange (13) is sealed towards the tub wall (10) by means of a sealing ring (14), in that the housing ring (12) is secured in the opening (11) in the tub wall (10) by means of a nut (26) with the interposition of a sealing ring (24) and a disc (25), and in that the arrangement (44) is inserted, together with the electric motor (38) and the vane or propeller (23), into the central holder of the housing ring (12) in a sealed manner by means of sealing rings (15, 16).

4. Whirlpool bath-tub according to claim 3, characterised in that a ring holder (18) is inserted into the housing ring (12), in that the propeller (23) of an arrangement (44), in the form of a turbine, is rotatably mounted in the ring holder (18) facing the nozzle (30) by means of a propeller shaft (20), in that the propeller shaft (20) is sealed by means of a sealing bundle (19) in the ring holder (18), in that the propeller shaft (20) is non-rotatably connected to the motor shaft (22) of the electric motor (38) remote from the nozzle (30), in that the electric motor (38) is mounted on a motor flange (36), which is connected to the ring holder (18) remote from the nozzle (30), in that the electric motor (38) is supported by means of a connection contact member (39) in communication with a junction contact member (40) on the internal surface of the base of the housing casing (43), and in that the junction contact member (40) is connected to a connection cable (42) inserted through a cable inlet (41).

5. Whirlpool bath-tub according to claim 3 or 4, characterised in that the motor flange (36) extends into a screw sleeve, which is provided with an internal thread and is screwed onto an external thread (35) of an extension member of the ring holder (18).

6. Whirlpool bath-tub according to one of claims 3 to 5, characterised in that the housing ring (12) and the ring holder (18) define the frustoconical chamber in association with the nozzle (30), the propeller (23) of the turbine protruding into said chamber.

7. Whirlpool bath-tub according to one of claims 3 to 6, characterised in that a groove-like, circumferential ring chamber (34) is introduced into the external surface of the ring holder (18) adjacent the housing ring (12), in that a hose liner (27) is introduced into the housing ring (12) so as to extend radially, which liner is connected to the ring chamber (34), in that air-supply sleeves (29) are introduced into the ring holder (18) so as to be distributed uniformly around the propeller (23) and so as to extend parallel to the propeller shaft (20), said sleeves being connected to the ring chamber (34) and extending to the Venturi apertures (32) in the nozzle (30), and in that the nozzle (30) is connected to the ring holder (18) by means of screws (31) via the air-supply sleeves (29).

8. Whirlpool bath-tub according to one of claims 3 to 7, characterised in that the speed of the electric motor (38) is variable, more especially, by changing the supply voltage.

9. Whirlpool bath-tub according to one of claims 3 to 8, characterised in that the electric motors (38) of the arrangements (44) are actuatable by a control means in a simultaneous or identical manner or are actuatable, according to the nature of a program, in a different manner and/or at different times.

10. Whirlpool bath-tub according to one of claims 1 to 5, characterised in that Venturi apertures (32) are provided in the region of the nozzle aperture (33) in the nozzle (30) and communicate with the outside atmosphere above the maximum water level of the bath-tub.

11. Whirlpool bath-tub according to claim 10, characterised in that the air supplied to the Venturi apertures (32) in the nozzle (30) is conducted via a heating device and/or an ozone generator, which heating device and/or which ozone generator can be switched-on and -off together with the arrangements (44).

12. Whirlpool bath-tub according to one of claims 1 to 11, characterised in that the nozzle (30) has a sleeve-like central portion, which is provided with the Venturi apertures (32) and the diameter of which corresponds substantially to the diameter of the propeller (23), and in that the cap member of the nozzle (30), which member is pierced with radially extending slots, surrounds the flange (13) of the housing member (12) and is supported thereon.

13. Whirlpool bath-tub according to claim 7, characterised in that an air hose (28) is slipped over the hose liner (27), the inlet aperture of said air hose being so secured on the external surface of the bath-tub that it is situated above the maximum water level of the bath-tub.

14. Whirlpool bath-tub according to claim 13, characterised in that the air hoses (28) of all of the arrangements (44) are interconnected and extend to a heating device and/or to an ozone generator.

15. Whirlpool bath-tub according to claim 4, characterised in that all of the connection cables (42) of the arrangements are connected in parallel with one another and are connected to a control means for switching-on and -off and for controlling the electric motors (38).

16. Whirlpool bath-tub according to claim 4, characterised in that all of the connection cables (42) of all of the arrangements (44) extend to a control means which switches-on and -off and controls the electric motors (38) of the arrangements (44) individually according to a preselectable program.

17. Whirlpool bath-tub according to one of claims 1 to 16, characterised in that the central portion of the nozzle (30) is pivotable in all directions to a limited extent.

18. Whirlpool bath-tub according to one of claims 1 to 17, characterised in that a humidity switch is accommodated in the housing casing (43), which switch responds if moisture penetrates into the housing casing (43) and releases an optical and/or acoustic fault signal to the control means via a junction lead.

## Revendications

1. Baignoire à tourbillons dotée d'unités (44) pour la production de jets d'eau et/ou de jets d'air, qui peuvent être injectés dans l'enceinte de la baignoire en plusieurs endroits de la paroi (10) de la baignoire, baignoire dans laquelle en chacun de ces endroits il est prévu une unité (44) individuelle susceptible d'être entraînée aux fins de la production d'un jet d'eau et/ou d'air, unité qui comporte un carter et est montée dans un passage de la paroi (10) de la baignoire et qui reçoit son énergie d'entraînement depuis le côté extérieur de la baignoire, et dans laquelle chaque unité présente une ailette ou une hélice (23) pouvant être mise en rotation, ailette ou hélice qui au travers d'orifices d'aspiration aspire de l'eau en provenance de l'enceinte intérieure de la baignoire et réinjecte cette eau par l'intermédiaire d'un orifice de tuyère,
caractérisée
en ce que l'ailette ou l'hélice (23) est disposée dans une enceinte de forme tronconique, laquelle est fermé de manière étanche à l'eau vers le côté extérieur de la paroi (10) de la baignoire et est, vers l'intérieur de l'enceinte de la baignoire, recouverte au moyen d'un capuchon de tuyère, lequel présente les orifices d'aspiration et l'orifice de tuyère (33), de telle sorte que lors de l'écoulement de l'eau lorsque la baignoire est vidée, chaque unité (44) est automatiquement complètement vidée de son eau en direction de l'intérieur de la baignoire

2. Baignoire à tourbillons suivant la revendication 1,
caractérisée
en ce que les unités (44) sont entraînées par voie mécanique, électrique, pneumatique ou hydraulique.

3. Baignoire à tourbillons suivant l'une ou l'autre des revendications 1 ou 2,
caractérisée
en ce que chaque unité (44) est disposée individuellement dans un carter (43) en forme de pot qui est monté dans un passage (11) de la paroi (10) de la baignoire,
en ce que l'unité (44) peut âtre entraînée individuellement au moyen d'un moteur électrique (38), qui est disposé dans le carter (43) et dont l'arbre moteur communique à l'ailette ou à l'hélice (23) un mouvement de rotation,
en ce que le carter (43) est, dans la région de son côté ouvert, solidarisé avec une bague de carter (12), laquelle chevauche par une bride (13) le passage (11) de la paroi (10) de la baignoire,
en ce qu'à l'égard de la paroi (10) de la baignoire, la bride est reliée de manière hermétique au moyen d'un joint annulaire (14),
en ce que la bague de carter (12) est, au moyen d'un écrou (26) et avec interposition d'un anneau de joint (24) et d'une rondelle (25), fixée dans le passage (11) de la paroi (10) de la baignoire, et
en ce que l'unité (44) comportant le moteur électrique (38) et l'ailette ou l'hélice (23) est montée de manière hermétique au moyen de bagues de joint (15, 16) dans le logement central de la bague de carter (12).

4. Baignoire à tourbillons suivant la revendication 3,
caractérisée
en ce que dans la bague de carter (12) est montée un logement annulaire (18),
en ce que dans le logement annulaire (18) est montée à rotation sur un arbre moteur (20), en regard à la tuyère (30), l'hélice (23) d'une unité (44) ayant la nature d'une turbine,
en ce que l'arbre moteur (20) est monté de manière hermétique dans le logement annulaire (18), à l'aide d'un ensemble de joints (19),
en ce que, en direction opposée à la tuyère (30), l'arbre (20) de l'hélice est relié à solidarité de rotation à l'arbre moteur (22) du moteur électrique,
en ce que le moteur électrique (38) est fixé à une bride (36), laquelle est, du côté opposé à la tuyère (30), reliée au logement annulaire (18),
en ce que le moteur électrique (38) est, au moyen d'un élément de contact (39), appliqué contre un élément de contact de connexion (40) à la face intérieure du fond du carter (43),
en ce que l'élément de contact de connexion (40) est en liaison électrique avec un câble (42) introduit au travers une ouverture (41) pour câble.

5. Baignoire à tourbillons suivant l'une ou l'autre des revendications 3 et 4,
caractérisée
en ce que la bride (36) du moteur se termine par une douille à filetage intérieur (35), laquelle est vissée sur un filetage extérieur d'un épaulement du logement annulaire (18).

6. Baignoire à tourbillons suivant l'une quelconque des revendications de 3 a 5,
caractérisée
en ce que la bague de carter (12) et le logement annulaire (18) délimitent, en raccordement à la tuyère (30), l'enceinte de forme tronconique, dans laquelle s'engage l'hélice (23) de la turbine.

7. Baignoire à tourbillons suivant l'une quelconque des revendications de 3 à 6,
caractérisée
en ce que dans le côté extérieur appliqué contre la bague de carter (12) du logement annulaire (18) est pratiquée une chambre annulaire périphérique (34) en forme de rainure, en ce que dans la bague de carter (12) est disposé radialement un tuyau (27), qui est en communication avec la chambre annulaire (34),
en ce que des douilles d'admission d'air (29) parallèles à l'arbre de l'hélice (20) et distribuées uniformément autour de l'hélice sont pratiquées dans le logement annulaire (18), douilles qui sont en communication avec la chambre annulaire (34) et qui aboutissent aux ouvertures de tubes de Venturi (32) dans la tuyère (30) et
en ce que la tuyère (30) est à l'aide de vis (31) et par l'intermédiaire des douilles d'admission d'air (29) reliée au logement annulaire (18).

8. Baignoire à tourbillons suivant l'une quelconque des revendications de 3 à 7,
caractérisée
en ce que la vitesse de rotation du moteur électrique (38) peut être réglée notamment par la variation de la tension d'alimentation.

9. Baignoire à tourbillons suivant l'une quelconque des revendications de 3 à 8,
caractérisée
en ce que les moteurs électriques (38) des unités (44) peuvent être commandés par un appareil de commande de manière synchrone et similaire ou de manière variable par un programme et/ou à des moments différents dans le temps.

10. Baignoire à tourbillons suivant l'une quelconque des revendications de 1 à 9,
caractérisée
en ce que dans la région de l'ouverture (33) de la tuyère (30) sont prévues des ouvertures de tubes de Venturi (32), lesquelles sont en communication avec l'atmosphère extérieure à un niveau situé plus haut que le niveau maximal de l'eau dans la baignoire.

11. Baignoire à tourbillons suivant la revendication 10,
caractérisée
en ce que l'air admis aux ouvertures de tubes de Venturi (32) de la tuyère (30) est guidé au travers une installation de chauffage et/ou un générateur d'ozone, installation de chauffage qui et/ou générateur d'ozone qui peut être mis en circuit ou hors circuit conjointement avec les unités (44).

12. Baignoire à tourbillons suivant l'une quelconque des revendications de 1 à 11,
caractérisée
en ce que la tuyère (30) présente un élément central en forme de douille présentant les ouvertures de tubes de Venturi (32), élément central dont le diamètre correspond sensiblement au diamètre de l'hélice (23) et
en ce que le capuchon de la tuyère (30), capuchon qui est percé de fentes radiales, enserre la bride (13) de la bague de carter (12) et s'appuie sur cette bride.

13. Baignoire à tourbillons suivant la revendication 7,
caractérisée
en ce que sur l'embout (27) est glissé un tuyau d'air (28), dont l'ouverture d'admission est disposée sur le côté extérieur de la baignoire de manière telle qu'elle est située au-dessus du niveau maximal de l'eau dans la baignoire.

14. Baignoire à tourbillons suivant la revendication 13,
caractérisée
en ce que les tuyaux d'air (28) de toutes les unités (44) sont interconnectés et aboutissent à une installation de chauffage et/ou à un générateur d'ozone.

15. Baignoire à tourbillons suivant la revendication 4,
caractérisée en ce que tous les câbles de connexion (42) des unités (44) sont couplés en parallèle et sont connectés a un appareil de commande pour la mise en circuit et hors circuit ainsi que pour la régulation des moteurs électriques (38)

16. Baignoire à tourbillons suivant la revendication 4,
caractérisée en ce que tous les câbles de connexion (42) de toutes les unités (44) aboutissent à un appareil de commande qui individuellement, suivant un programme pouvant être choisi à l'avance, met en circuit et hors circuit et règle les moteurs électriques (38) des unités (44).

17. Baignoire à tourbillons suivant l'une quelconque des revendications de 1 à 16,
caractérisée
en ce que l'élément central de la tuyère (30) peut être pivoté d'une manière limitée dans toutes les directions.

18. Baignoire à tourbillons suivant l'une quelconque des revendications de 1 à 16,
caractérisée
en ce que dans le carter (43) est disposé un interrupteur hygroscopique qui réagit en cas de pénétration d'humidité dans le carter (43) et qui par l'intermédiaire d'un conducteur connecté à l'appareil de commande déclenche un signal optique et/ou acoustique de perturbation.
